# EUROPÄISCHE PATENTSCHRIFT

(11) **EP 1 132 623 B1**
(45) Veröffentlichungstag und Bekanntmachung des Hinweises auf die Patenterteilung: **06.09.2006**
(21) Anmeldenummer: 01104337.9
(22) Anmeldetag: 23.02.2001
(51) Int. Cl.: F04D 13/06, F04D 29/58, F04D 15/00, F04D 13/08

(54) **Motorbaueinheit für ein Tauchpumpenaggregat**
Submersible motor pump unit
Groupe électropompe submersible

(30) Priorität: 06.03.2000 DE 10010961
(43) Veröffentlichungstag der Anmeldung: 12.09.2001
(73) Patentinhaber: GRUNDFOS A/S, DK-8850 Bjerringbro (DK)
(72) Erfinder: Jacobsen, John Bjerregard, 8850 Bjerringbro (DK)
(74) Vertreter: Vollmann, Heiko

(56) Entgegenhaltungen:
- EP-A- 0 831 236
- DE-A- 3 642 727
- DE-A- 3 642 729
- DE-A- 19 727 202
- DE-C- 4 222 394
- PATENT ABSTRACTS OF JAPAN vol. 1998, no. 14, 31. Dezember 1998 (1998-12-31) & JP 10 238491 A (NIKKISO CO LTD), 8. September 1998 (1998-09-08)

## Beschreibung

Die Erfindung betrifft eine Motorbaueinheit für ein Tauchpumpenaggregat mit den im Oberbegriff des Anspruchs 1 angegebenen Merkmalen.

Motorbaueinheiten dieser Art werden fürTauchpumpenaggregate eingesetzt, die eine schlanke und im Wesentlichen zylindrische Form haben und an die vorgegebenen engen Bohrlochdimensionen angepasst sind. Derartige Tauchpumpenaggregate sind beispielsweise aus dem nächstliegenden Stand der Technick DE 3642727 A1 oder auch aus DE 38 20 005 C1 oder EP 0 346 730 B1 bekannt. Bei diesen Tauchpumpenaggregaten ist ein Frequenzumrichter integriert, der es ermöglicht, das Pumpenaggregat im Wesentlichen unabhängig von der Frequenz und Spannung des elektrischen Versorgungsnetzes hochtourig anzutreiben und damit eine hohe Förderleistung auch bei vergleichsweise kleinem Rohrdurchmesser bzw. Aggregatdurchmesser zu erreichen.

Ein gewisses Problem bei solchen Aggregaten, die einen integrierten Frequenzumrichter aufweisen, ist es regelmäßig, die im Leistungsteil des Frequenzumrichters entstehende Verlustwärme abzuführen. Bei den Pumpen nach dem eingangs erwähnten Stand der Technik erfolgt dies über das Fördermedium, in dem innerhalb des Aggregats ein Teilstrom gebildet wird, der im Wesentlichen zur Abfuhr der im Frequenzumrichter entstehenden Wärme herangezogen wird. Die hierzu erforderlichen konstruktiven Aufwendungen sind recht hoch, weshalb man inzwischen auch dazu übergegangen ist, die Wärme nicht an die Förderflüssigkeit, sondern an das Gehäuse des Aggregats abzuführen, da dieses großflächig mit dem umgebenden Fördermedium in Verbindung steht und daher für die Abfuhr dieser Verlustwärme besonders prädestiniert ist.

Ein Problem ist es jedoch, die Verlustwärme an das in der Regel aus Blech geformte Gehäuse bzw. den Gehäusemantel abzuleiten. In DE 197 27 202 A1 erfolgt dies dadurch, dass den wärmeerzeugenden Baugruppen des Frequenzumrichters elastische Kissen zugeordnet werden, die mit einem wärmeleitenden Mittel gefüllt sind und welche die Wärme von der entsprechenden Baugruppe über das Kissen an ein Innengehäuse bzw. eine Innenschale abgegeben, die ihrerseits in den aus Blech geformten Gehäusemantel eingeschoben ist. Diese Bauart hat sich zwar bestens bewährt, ist jedoch fertigungstechnisch recht aufwendig, da ein formstabiles Innengehäuse erforderlich ist, an dem sich die wärmeleitenden Kissen abstützen können, um einen intensiven Wärmeübergang zu ermöglichen. Dieses Innengehäuse wird aus Leichtmetallprofilen gefertigt und als Ganzes zusammen mit den darin befindlichen Baugruppen in den metallischen Gehäusemantel eingeschoben. Letzteres kann ebenfalls problematisch sein, da zur Erzielung einer großflächigen Wärmeabfuhr eine möglichst enge Anlage des Innengehäuses am Gehäusemantel erforderlich ist, was zu hohen Kräften beim Einschieben bzw. Einpressen des Innengehäuses in den Gehäusemantel führt. Da der Gehäusemantel ein Blechformteil ist, das spanend nicht nachbearbeitet wird, sind, wenn auch geringe, Fluchtungsfehler über die Länge des Gehäuses nicht völlig auszuschließen, was zu erheblichen Problemen beim Einschieben des Innengehäuses in den Mantel führen kann.

Vor diesem Stand der Technik liegt der Erfindung die Aufgabe zugrunde, eine gattungsgemäße Motorbaueinheit so weiterzubilden, dass sie kostengünstig insbesondere in der Großserienfertigung herstellbar ist und die vorgeschilderten Montageprobleme vermieden werden.

Diese Aufgabe wird gemäß der Erfindung durch die in Anspruch 1 angegebenen Merkmale gelöst. Vorteilhafte Ausgestaltungen sind den Unteransprüchen sowie der nachfolgenden Beschreibung und der Zeichnung zu entnehmen.

Grundgedanke der vorliegenden Erfindung ist es, auf den wärmeleitenden Kontakt zwischen dem Innengehäuse und dem Gehäusemantel zu verzichten und stattdessen einen oder bei Bedarf auch mehrere Wärmeverteiler vorzusehen, die die Wärme unmittelbar an den Gehäusemantel abgeben. Um dies zu erreichen, sind die Wärmeverteiler in ihrer Außenkontur der Innenkontur des Gehäusemantels angepasst, so dass sie über im Wesentlichen ihren ganzen Umfang am Gehäusemantel anliegen und somit einen großflächigen Wärmeübergang gewähren. Da lediglich im Bereich des Wärmeverteilers eine wärmeleitende Anlage erforderlich ist, können die übrigen Teile des Einschubs frei gestaltet werden. So kann auf ein Innengehäuse großteils verzichtet werden oder dieses aus Kunststoff oder anderen Materialien gefertigt werden. Darüber hinaus können diese weiteren Einschubteile mit Spiel innerhalb des Gehäusemantels angeordnet werden, was die Montage erleichtert, da beim Einschieben lediglich die Reibung zwischen dem Wärmeverteiler bzw. den Wärmeverteilern und dem Gehäuse zu überwinden ist.

Bevorzugt ist der Wärmeverteiler, derwärmeleitend mit dem ersten Bauteil, also dem Bauteil, das den Leistungsteil des Frequenzumrichters beinhaltet, verbunden ist, am motorseitigen Ende des Frequenzumrichters angeordnet. Unter Leistungsteil ist nicht notwendigerweise nur der Leistungskreis, sondern ggf. auch die Leistungselektronik des Eingangskreises zu verstehen. Hierdurch ergeben sich kurze Leitungsverbindungen vom Leistungsteil zum Motor. Darüber hinaus kann dann die Leitungsverbindung in einer besonders vorteilhaften Weiterbildung der Erfindung durch das erste Bauteil selbst gebildet sein.

Wenn aufgrund der Baugröße oder sonstiger Erfordernisse weitere Bauteile des Frequenzumrichters einer gesonderten Kühlung bedürfen, so ist es zweckmäßig, einen weiteren Wärmeverteiler vorzusehen, der ebenfalls im Wesentlichen über seinen gesamten Umfang an dem Gehäusemantel anliegt und dessen Außenkontur im Wesentlichen der Innenkontur des Gehäusemantels entspricht. Vorteilhaft werden beim Vorsehen mehrerer Wärmeverteiler diese nicht unmittelbar hintereinander, sondern mit deutlichem Abstand zueinander angeordnet, um die Montage des Einschubs zu erleichtern. Bei einer Ausführung, die zwei Wärmeverteiler vorsieht, werden diese vorteilhaft an beiden Enden des Einschubs angeordnet, wobei der Wärmeverteiler für das erste Bauteil, also für den Leistungsteil zweckmäßigerweise dem Motor benachbart angeordnet ist.

Der erste Wärmeverteiler für den Leistungsteil weist zweckmäßigerweise eine Querwand auf, an der das erste Bauteil flächig und wärmeleitend anliegt, um die Wärmeabfuhr zum Gehäusemantel hin zu gewähren. Diese Queranordnung der ersten Baueinheit bietet besondere Vorteile, die weiter unten noch im Einzelnen beschrieben sind.

Neben dem ersten Bauteil, das üblicherweise als Halbleiterbauelement bzw. umgossener Halbleiterbauelement gebildet ist, wird weiterhin insbesondere in den Spulen des Frequenzumrichters Wärme frei, die abzuführen ist. Diese Spulen des Frequenzumrichters werden bevorzugt jeweils in eine axiale Ausnehmung eines Wärmeverteilers wärmeleitend eingegliedert. So kann beispielsweise in den Wärmeverteiler für den Leistungsteil auf der anderen Seite der Querwand durch Vorsehen einer solchen Axialausnehmung auch noch eine Spule eingegliedert werden.

Das den Zwischenkreis bildende Bauteil, das ggf. auch den Eingangskreis oder Teile des Eingangskreises umfassen kann, sowie die Steuerelektronik (hierunter ist Steuerelektronik im weiteren Sinne zu verstehen, also auch die für die Regelung erforderlichen Baugruppen) werden vorteilhaft auf Platinen angeordnet, die sich in Längsrichtung der Motorbaueinheit erstrecken. Zweckmäßigerweise ist für jedes der beiden Bauteile jeweils eine Platine vorgesehen. Die Platinen sind etwa parallel und übereinanderliegend angeordnet. Diese Anordnung hat den besonderen Vorteil, dass sämtliche Leitungsverbindungen zwischen dem ersten Bauteil und dem zweiten Bauteil, zwischen dem zweiten und dem dritten Bauteil sowie zwischen dem ersten Bauteil und dem dritten Bauteil durch das erste Bauteil selbst gebildet werden können. Eine solche Anordnung ist fertigungs- und montagetechnisch besonders günstig, da ein Großteil der Leitungsverbindungen innerhalb des Frequenzumrichters durch das erste Bauteil gebildet werden kann, was die Zahl der Montageschritte erheblich reduziert. Darüber hinaus wird durch eine solche Anordnung auch die Betriebssicherheit verbessert, da die Anzahl der Löt- oder Steckverbindungen auf ein Minimum reduziert werden kann. Bevorzugt sind diese vom ersten Bauteil ausgehenden Leitungsverbindungen durch Blechabschnitte gebildet, die durch einen Kunststoffvergusskörper mechanisch miteinander verbunden und gehalten sind, wie das anhand des Ausführungsbeispiels noch im Einzelnen beschrieben ist. Dieser Kunststoffvergusskörper dient vorteilhaft auch zur Befestigung des ersten Bauteils am Wärmeverteiler. Er kann das den Leistungsteil des Frequenzumrichters umfassende Halbleiterelement umschließen oder auch vollständig aufnehmen.

Die Erfindung ist nachfolgend anhand eines in der Zeichnung dargestellten Ausführungsbeispiels näher erläutert. Die Figur zeigt in stark vereinfachter Explosionsdarstellung einen Teil des Aufbaus einer Motorbaueinheit gemäß der Erfindung.

Aus Übersichtsgründen nicht dargestellt ist der aus Blech geformte zylindrische Gehäusemantel, der sämtliche in der Figur dargestellten Bauteile aufnimmt und sich im Übrigen von den bekannten Gehäusemänteln für Aggregate dieser Art vom Konstruktionsprinzip nicht unterscheidet.

Die Motorbaueinheit weist einen Motor auf, dessen Stator 1 in der Figur links unten erkennbar ist. Der zugehörige Rotor ist aus Übersichtsgründen nicht eingezeichnet. An diesen Stator schließt sich auf der der Antriebswelle abgewandten Seite ein erster Wärmeverteiler 2 an, der die gleiche kreisrunde Außenkontur wie der Stator 1 hat und fluchtend zu diesem in den (nicht dargestellten) Gehäusemantel eingepresst ist. Der Wärmeverteiler 2 hat im Wesentlichen eine zylindrische Form und weist an der dem Stator 1 zugewandten Seite eine Ausnehmung 3 auf, die im Wesentlichen runden Querschnitt hat und durch eine Querwand 4 in ihrer axialen Erstreckung begrenzt ist. Diese Ausnehmung 3 weist eine Längsnut 5 auf, welche die Querwand 4 in Form einer im Wesentlichen rechteckigen Durchbrechung durchsetzt. Die Ausnehmung 3 ist zur Aufnahme einer Spule 6 vorgesehen, die in diese Ausnehmung 3 derart eingepresst wird, dass eine gute Wärmeübertragung von der Spule 6 an den Wärmeverteiler 2 erfolgt. Es handelt sich hierbei um eine Spule zur Blindstromkompensation. Elektrisch angeschlossen ist diese Spule 6 über zwei Anschlüsse 7, welche durch die Längsnut 5 durchgeführt sind, die Querwand 4 durchsetzen und auf der dem Stator 1 abgewandten Seite des Wärmeverteilers 2 herausgeführt sind. Die in der Spule 6 erzeugte Wärme wird an den Wärmeverteiler 2 abgegeben, der in den (nicht dargestellten) aus Blech bestehenden zylindrischen Gehäusemantel eingepresst ist und mit im Wesentlichen seiner gesamten Umfangsfläche wärmeleitend mit diesem Gehäusemantel in Verbindung steht.

Auf der dem Stator 1 abgewandten Seite des Wärmeverteilers 2 ist eine verhältnismäßig flache Vertiefung in der Stirnseite des Wärmeverteilers vorgesehen, die durch die Querwand 4 begrenzt ist. Diese Vertiefung ist zur Aufnahme eines ersten Bauteils 8 vorgesehen, das den Leistungsteil des Frequenzumrichters beinhaltet. Dieses Bauteil 8 umfasst die sechs Leistungsschalter, die Freilaufdioden sowie die Bremswiderstände. Diese sind in einem gemeinsamen diskreten Bauteil in Form eines Halbleiterbauelements integriert. Die elektrischen Leitungen und Anschlüsse dieses Halbleiterbauelements sind durch gestanzte oder in sonstiger Weise hergestellte Blechabschnitte gebildet, die in einem gemeinsamen Vergusskörper 10 gehalten und mechanisch miteinander verbunden sind. Der Vergusskörper 10 umgibt das Halbleiterbauelement 9 und fixiert die durch die Blechabschnitte gebildeten Leitungen bzw. Anschlüsse des ersten Bauteils 8. Dieser Vergusskörper 10 dient gleichzeitig auch zur Befestigung des Halbleiterbauelements 9 am Wärmeverteiler. Hierzu sind in dem Vergusskörper 10 Bohrungen 11 vorgesehen, welche von (nicht dargestellten) Stehbolzen des aus Leichtmetall gebildeten Wärmeverteilers 2 durchsetzt werden und die nach dem Eingliedern des Bauteils 8 in den Wärmeverteiler 2 zu einem Nietkopf verformt werden, der das Bauteil 8 formschlüssig mit dem Wärmeverteiler 2 verbindet. Dann liegt das Halbleiterbau-element 9 flächig an der Querwand 4 des Wärmeverteilers 2 an.

Das erste Bauteil 8 weist zum Stator 1 gerichtete Anschlüsse 12 auf, die aus der Ebene des Halbleiterbauelements 9 um 90° abgebogen sind und auch in diesem abgebogenen Bereich durch den Vergusskörper 10 eingeschlossen sind. Diese Anschlüsse 12 mit dem sie umgebenden Teil des Vergusskörpers 10 sind über die Längsnut 5 bis zum Stator 1 geführt, verbinden also den Leistungsteil direkt mit dem Stator 1 des Motors.

Um 90° aus der Ebene des Halbleiterbauelements 9 in die dem Stator 1 abgewandte Richtung gebogen sind Leitungen, deren nach oben gerichtete Enden Anschlüsse 13 bilden, welche das den Leistungsteil umfassende erste Bauteil 8 mit einem zweiten, den Eingangs- und Zwischenkreis des Frequenzumrichters bildenden Bauteil 14 verbinden. Das zweite Bauteil 14 ist auf einer Platine 15 aufgebaut, deren Bauteile in der Darstellung gemäß der Figur auf der Unterseite angeordnet sind. Die Anschlüsse 13 können entweder als Steckanschlüsse oder auch als Lötanschlüsse zur elektrischen Verbindung mit dieser Platine 15 ausgebildet sein.

Wie sich aus der Figur weiter ergibt, sind die Anschlüsse 7 der Spule 6 so ausgelegt, dass diese in montiertem Zustand im Bereich der Anschlüsse 14 liegen, wodurch diese Spule 6 mit der Platine 15 und damit mit dem zweiten Bauteil 14 leitungsverbunden wird. Die Platine 15 erstreckt sich, wie aus der Figur auch hervorgeht, im Wesentlichen in Längsrichtung der Motorbaueinheit.

Parallel zur Platine 15, jedoch darunter angeordnet, ist ein drittes, den Steuer- und Regelkreis des Frequenzumrichters aufweisendes Bauteil 16 vorgesehen, das ebenfalls eine Platine 17 aufweist. Die Platine 17 trägt die elektronischen Bauteile ebenfalls auf der in der Figur 1 unten liegenden Seite. Der elektrische Anschluss dieses dritten Bauteils 16 erfolgt über Anschlüsse 18, die in gleicher Weise gebildet sind wie die Anschlüsse 13, jedoch an der Unterseite des ersten Bauteils 8. Über das erste Bauteil 8 sind also das zweite Bauteil 14 und das dritte Bauteil 16 leitungsverbunden.

Die elektrische Versorgung erfolgt über das zweite Bauteil 14, das an der vom ersten Wärmeverteiler 2 abgewandten Seite entsprechende (nicht dargestellte) Leitungsanschlüsse aufweist. An dieser Seite ist auch eine Spule 19 mit der Platine 17 elektrisch verbunden. Die Spule selbst ist jedoch nicht auf der Platine 17, sondern daneben angeordnet und sitzt in einer Ausnehmung 20 eines zweiten Wärmeverteilers 21, der ebenfalls in den Gehäusemantel eingepresst ist und mit seinem gesamten Außenumfang an diesem zum Zwecke der Wärmeleitung anliegt. Die Spule 19 ist wärmeleitend in die Ausnehmung 20 eingegliedert, um die dort entstehende Wärme über den Wärmeverteiler 21 an den Gehäusemantel und damit das umgebende Fördermedium abzugeben. Bei der Spule 19 handelt es sich um eine EMC-Spule.

Die Platinen 15 und 17 sind jeweils in Halbschalen 22 und 23 eingegliedert und abgestützt, die aus Kunststoff bestehen und unter Eingliederung der vorgenannten Platinen ein im Wesentlichen zylindrisches Innengehäuse bilden, dessen Durchmesser jedoch geringfügig kleiner als der des Gehäusemantels ist, so dass dieser Abschnitt dazu reibungsfrei in den Gehäusemantel eingeschoben werden kann. Die in der Figur sichtbaren Bügel 24 dienen zur Erdung, da das Innengehäuse nicht leitend ist. Die Halbschalen 22 und 23 bilden ein Innengehäuse, das mit dem Wärmeverteiler 2 an der dem Stator 1 zugewandten Seite und mit dem Wärmeverteiler 21 an der dem Stator 1 abgewandten Seite eine Einschubeinheit bildet, die als Ganzes in den Gehäusemantel eingepresst wird. Da diese Einheit lediglich an den Enden, nämlich im Bereich der Wärmeverteiler 2 und 21 wärmeleitend am Gehäusemantel anliegt, ist der Einpressvorgang mit vergleichsweise geringem Kraftaufwand möglich, da etwaige Fluchtungsfehler des Gehäusemantels durch das dazwischen mit Spiel des Innengehäuses ausgeglichen werden. Die Anschlussleitung zum Netzanschluss ist durch den Wärmeverteiler 21 und die zum Motor durch den Wärmeverteiler 2 hindurchgeführt. Die vorbeschriebene Einschubeinheit ist mit einem Minimum an Bauteilen aufgebaut und insbesondere für die Fertigung und automatische Montage in der Mittel- und Großserienfertigung geeignet.

### Bezugszeichenliste

- 1 -: Stator
- 2 -: erster Wärmeverteiler
- 3 -: Ausnehmung
- 4 -: Querwand
- 5 -: Längsnut
- 6 -: Spule
- 7 -: Anschlüsse für Spule
- 8 -: erstes Bauteil
- 9 -: Halbleiterbauelement
- 10 -: Vergusskörper
- 11 -: Bohrungen
- 12 -: Anschlüsse zum Motor
- 13 -: Anschlüsse zum zweiten Bauteil
- 14 -: zweites Bauteil
- 15 -: Platine des zweiten Bauteils
- 16 -: drittes Bauteil
- 17 -: Platine des dritten Bauteils
- 18 -: Anschlüsse zum dritten Bauteil
- 19 -: Spule
- 20 -: Ausnehmung
- 21 -: zweiter Wärmeverteiler
- 22 -: obere Halbschale
- 23 -: untere Halbschale
- 24 -: Bügel

## Patentansprüche

1. Motorbaueinheit für ein Tauchpumpenaggregat mit einem Elektromotor (1) und vorgeschaltetem Frequenzumrichter, die in einem gemeinsamen, im Querschnitt runden Gehäusemantel angeordnet sind, wobei der Frequenzumrichter als Einschub axial fluchtend zum Motor (1) angeordnet ist und mindestens aus einem ersten, den Leistungsteil beinhaltenden Bauteil (8), einem zweiten, mindestens den Zwischenkreis beinhaltenden Bauteil (14) und einem dritten, die Steuerelektronik aufweisenden Bauteil (16) besteht und wobei mindestens das erste Bauteil (8) über einen Wärmeverteiler (2) wärmeleitend mit dem Gehäusemantel verbunden ist, **dadurch gekennzeichnet, dass** mindestens ein Wärmeverteiler (2, 21) vorgesehen ist, der im Wesentlichen über seinen ganzen Umfang am Gehäusemantel anliegt und dessen Außenkontur im Wesentlichen der Innenkontur des Gehäusemantels entspricht.

2. Motorbaueinheit nach Anspruch 1, **dadurch gekennzeichnet, dass** der Wärmeverteiler (2), der wärmeleitend mit dem ersten Bauteil (8) verbunden ist, am motorseitigen Ende des Frequenzumrichters angeordnet ist.

3. Motorbaueinheit nach Anspruch 1, **dadurch gekennzeichnet, dass** das zweite Bauteil auch den Eingangskreis umfasst.

4. Motorbaueinheit nach einem der vorhergehenden Ansprüche, **dadurch gekennzeichnet, dass** ein weiterer Wärmeverteiler (21) vorgesehen ist, der im Wesentlichen über seinen ganzen Umfang am Gehäusemantel anliegt und dessen Außenkontur im Wesentlichen der Innenkontur des Gehäusemantels entspricht.

5. Motorbaueinheit nach einem der vorhergehenden Ansprüche, **dadurch gekennzeichnet, dass** die Wärmeverteiler (2, 21) an voneinander abgewandten Enden des den Frequenzumrichter bildenden Einschubs angeordnet sind.

6. Motorbaueinheit nach einem der vorhergehenden Ansprüche, **dadurch gekennzeichnet, dass** die Wärmeverteiler (2, 21) in den Gehäusemantel eingepresst sind.

7. Motorbaueinheit nach einem der vorhergehenden Ansprüche, **dadurch gekennzeichnet, dass** der erste Wärmeverteiler (2) eine Querwand (4) aufweist, an der das erste Bauteil (8) wärmeleitend anliegt.

8. Motorbaueinheit nach einem der vorhergehenden Ansprüche, **dadurch gekennzeichnet, dass** mindestens ein Wärmeverteiler (2, 21) eine axiale Ausnehmung (3, 20) zur Aufnahme einer Spule (6, 19) aufweist.

9. Motorbaueinheit nach einem der vorhergehenden Ansprüche, **dadurch gekennzeichnet, dass** das zweite Bauteil (14) eine Platine (15) aufweist, die sich in Längsrichtung der Motorbaueinheit erstreckt.

10. Motorbaueinheit nach einem der vorhergehenden Ansprüche, **dadurch gekennzeichnet, dass** das dritte Bauteil (16) eine Platine (17) aufweist, die sich in Längsrichtung der Motorbaueinheit erstreckt.

11. Motorbaueinheit nach einem der vorhergehenden Ansprüche, **dadurch gekennzeichnet, dass** die Platinen (15, 17) der Steuerelektronik und des Zwischenkreises zwischen den Wärmeverteilern (2, 21) angeordnet sind, vorzugsweise übereinanderliegend.

12. Motorbaueinheit nach einem der vorhergehenden Ansprüche, **dadurch gekennzeichnet, dass** die elektrischen Anschlüsse (12, 13, 18) des die Leistungselektronik aufweisenden Bauteils (8) durch Blechabschnitte gebildet sind, die durch einen mit dem Bauteil (8) vergossenen Kunststoffkörper (10) gehalten sind, wobei das Bauteil (8) mittels des Kunststoffkörpers (10) am Wärmeverteiler (2) befestigt ist.

13. Motorbaueinheit nach einem der vorhergehenden Ansprüche, **dadurch gekennzeichnet, dass** das die Leistungselektronik aufweisende Bauteil (8) elektrische Anschlüsse (13, 18) zu dem den Zwischenkreis beinhaltenden Bauteil (14) und zu dem die Steuerelektronik aufweisenden Bauteil (16) aufweist sowie Leitungsanschlüsse (12) zum Motor (1).

## Claims

1. A motor construction unit for a submersible pump assembly, with an electric motor (1) and a frequency converter connected in series, which are arranged in a common housing casing round in cross section, wherein the frequency converter as an insert is arranged axially flush to the motor (1) and consists at least of a first component (8) containing the power part, of a second component (14) containing at least the intermediate circuit and of a third component (16) comprising the control electronics, and wherein at least the first component (8) via a heat distributor (2) is connected to the housing casing in a heat-conducting manner, **characterised in that** at least one heat distributor (2, 21) is provided, which essentially over its whole periphery bears on the housing casing, and whose outer contour essentially corresponds to the inner contour of the housing casing.

2. A motor construction unit according to claim 1, **characterised in that** the heat distributor (2) which is connected to the first component (8) in a heat conducting manner, is arranged on the motor-side end of the frequency converter.

3. A motor construction unit according to claim 1, **characterised in that** the second component also comprises the input circuit.

4. A motor construction unit according to one of the preceding claims, **characterised in that** a further heat distributor (21) is provided, which essentially over its whole periphery bears on the housing casing and whose outer contour essentially corresponds to the inner contour of the housing casing.

5. A motor construction unit according to one of the preceding claims, **characterised in that** the heat distributors (2, 21) are arranged at ends, distant to one another, of the insert forming the frequency converter.

6. A motor construction unit according to one of the preceding claims, **characterised in that** the heat distributors (2, 21) are pressed into the housing casing.

7. A motor construction unit according to one of the preceding claims, **characterised in that** the first heat distributor (2) comprises a transverse wall (4) on which the first component (8) bears in a heat-conducting manner.

8. A motor construction unit according to one of the preceding claims, **characterised in that** at least one heat distributor (2, 21) comprises an axial recess (3, 20) for receiving a coil (6, 19).

9. A motor construction unit according to one of the preceding claims, **characterised in that** the second component (14) comprises a circuit board (15) which extends in the longitudinal direction of the motor construction unit.

10. A motor construction unit according to one of the preceding claims, **characterised in that** the third component (16) comprises a circuit board. (17) which extends in the longitudinal direction of the motor construction unit:

11. A motor construction unit according to one of the preceding claims, **characterised in that** the circuit boards (15, 17) of the control electronics and of the intermediate circuit board are arranged: between the heat distributors (2, 21), preferably lying over one another.

12. A motor construction unit according to one of the preceding claims, **characterised in that** the electrical connections (12, 13, 18) of the component (8) comprising the power electronics are formed by sheet metal sections which are held by a plastic body (10) cast with the component (8), wherein the component (8) is fastened on the heat distributor (2) by way of the plastic body (10).

13. A motor construction unit according to one of the preceding claims, **characterised in that** the component (8) comprising the power electronics comprises electrical connections (13, 18) to the component (14) containing the intermediate circuit and to the component (16) comprising the control electronics, as well as lead connections (12) to the motor (1).

## Revendications

1. Unité de motorisation pour groupe de pompe submersible comportant un moteur électrique (1) et un convertisseur de fréquence monté en amont, qui sont disposés dans une enveloppe de carter commune, de section transversale ronde, le convertisseur de fréquence étant disposé, en tant que module insérable, selon un alignement axial par rapport au moteur (1) et comprenant au moins un premier composant (8) contenant l'élément de puissance, un deuxième composant (14) contenant au moins le circuit intermédiaire et un troisième composant (16) muni de l'électronique de commande, et au moins le premier composant (8) étant relié par thermoconduction à l'enveloppe de carter par l'intermédiaire d'un dissipateur de chaleur (2), **caractérisée en ce qu'**il est prévu au moins un dissipateur de chaleur (2, 21) qui, s'applique sensiblement, sur toute son étendue, contre l'enveloppe de carter et dont le contour extérieur correspond sensiblement au contour intérieur de l'enveloppe de carter.

2. Unité de motorisation selon la revendication 1, **caractérisée en ce que** le dissipateur de chaleur (2) qui est relié par thermoconduction au premier composant (8), est disposé à l'extrémité, côté moteur, du convertisseur de fréquence.

3. Unité de motorisation selon la revendication 1, **caractérisée en ce que** le deuxième composant comprend également le circuit d'entrée.

4. Unité de motorisation selon l'une des revendications précédentes, **caractérisée en ce qu'**il est prévu un autre dissipateur de chaleur (21) qui, s'applique sensiblement; sur toute son étendue, contre l'enveloppe de carter et dont le contour extérieur correspond sensiblement au contour intérieur de l'enveloppe de carter.

5. Unité de motorisation selon l'une des revendications précédentes, **caractérisée en ce que** les dissipateurs de chaleur (2, 21) sont disposés à des extrémités opposées l'une à l'autre du module insérable formant le convertisseur de fréquence.

6. Unité de motorisation selon l'une des revendications précédentes, **caractérisée en ce que** les dissipateurs de chaleur (2, 21) sont enfoncés dans l'enveloppe de carter.

7. Unité de motorisation selon l'une des revendications précédentes, **caractérisée en ce que** le premier dissipateur de chaleur (2) présente une paroi transversale (4) contre laquelle le premier composant (8) s'applique par thermoconduction.

8. Unité de motorisation selon l'une des revendications précédentes, **caractérisée en ce qu'**au moins un dissipateur de chaleur (2, 21) présente une cavité axiale (3, 20) permettant de loger une bobine (6, 19).

9. Unité de motorisation selon l'une des revendications précédentes, **caractérisée en ce que** le deuxième composant (14) présente une platine (15) qui s'étend dans le sens longitudinal de l'unité de motorisation.

10. Unité de motorisation selon l'une des revendications précédentes, **caractérisée en ce que** le troisième composant (16) présente une platine (17) qui s'étend dans le sens longitudinal de l'unité de motorisation.

11. Unité de motorisation selon l'une des revendications précédentes, **caractérisée en ce que** les platines (15, 17) de l'électronique de commande et du circuit intermédiaire sont disposées entre les dissipateurs de chaleur (2, 21), de préférence en étant superposées.

12. Unité de motorisation selon l'une des revendications précédentes, **caractérisée en ce que** les connexions électriques (12, 13, 18) du composant (8) contenant l'électronique de commande sont formées par des sections de tôle, qui sont maintenues par un corps (10) en matière plastique coulé avec le composant (8), le composant (8) étant fixé au dissipateur de chaleur (2) à l'aide du corps (10) en matière plastique.

13. Unité de motorisation selon l'une des revendications précédentes, **caractérisée en ce que** le composant (8) contenant l'électronique de puissance est muni de connexions électriques (13, 18) avec le composant (14) contenant le circuit intermédiaire et avec le composant (16) contenant l'électronique de commande ainsi que de raccordements (12) avec le moteur (1).
